# FASCICULE DE BREVET EUROPEEN

(11) **EP 4 228 776 B1**
(45) Date de publication et mention de la délivrance du brevet: **13.03.2024**
(21) Numéro de dépôt: 21823795.6
(22) Date de dépôt: 26.11.2021
(51) Int. Cl.: A63C 10/18

(54) **DISPOSITIF DE VERROUILLAGE D'UNE FIXATION À UNE PLANCHE DES NEIGES COMPRENANT UN LEVIER DE BLOCAGE PIVOTANT**
VORRICHTUNG ZUM VERRIEGELN EINER BINDUNG AN EINEM SNOWBOARD MIT EINEM SCHWENKBAREN VERRIEGELUNGSHEBEL
DEVICE FOR LOCKING A BINDING TO A SNOWBOARD COMPRISING A PIVOTING LOCKING LEVER

(30) Priorité: 27.11.2020 FR 2012263
(43) Date de publication de la demande: 23.08.2023
(73) Titulaire: Nidecker S.A., 1180 Rolle (CH)
(72) Inventeur: EDMOND, Jean-Pierre, 74560 Monnetier-Mornex (FR); FERNANDEZ, David, 1212 Grand-Lancy (CH); KUNZ, Thierry, 1162 Saint-Prex (CH); SCHMÄH, Daniel, 1163 Etay (CH)
(74) Mandataire: Gaglione, Renaud
(86) Numéro de dépôt international: PCT/EP2021/083254
(87) Numéro de publication internationale: WO 2022/112538

(56) Documents cités:
- EP-A1- 2 002 870
- DE-A1- 19 700 291
- FR-A1- 2 829 034
- US-A- 5 277 635

## Description

L'invention se rapporte à un dispositif de verrouillage d'une fixation à une planche des neiges, comprenant plus particulièrement un disque, dont une base est fixée sur la planche des neiges et logée dans une ouverture d'une embase de la fixation, et un levier articulé à la base du disque, pivotant d'une position de déblocage à une position de blocage, dans laquelle l'embase est bloquée dans toute position angulaire par rapport à une direction axiale de la base du disque, l'ouverture de l'embase étant pourvue d'un épaulement.

Un dispositif de ce type est divulgué par le document DE 197 00 291. Le levier est un levier de serrage, agissant sur un disque de blocage, mobile en translation suivant la direction axiale le long de guides, pour chevaucher l'épaulement de l'embase au travers d'un disque intermédiaire, lié en rotation à l'embase et transmettre l'effort de serrage exercé par le levier sur ledit épaulement. De surcroît, le disque de blocage guidé en translation axiale est, dans toute position entre la position de blocage et la position de déblocage, en état de chevaucher l'épaulement du disque intermédiaire, sans possibilité de s'inscrire dans l'ouverture dudit disque, dans la position de déblocage.

Le document EP 2 200 870 divulgue un dispositif de verrouillage d'un type analogue, sauf qu'aucun levier n'est articulé à la base du disque. Le blocage angulaire de la fixation et le serrage de la position de blocage sont obtenus par coulissement d'un élément de couplage par rapport à l'embase, pour venir en prise avec une épaulement d'un disque fixé à la planche des neiges.

Le document US 5 277 635 divulgue également un dispositif de verrouillage d'un type analogue, sauf que le levier est articulé à l'embase. Contrairement à l'invention revendiquée, le levier est un levier de serrage, exerçant un effort sur un lien souple serré autour d'un épaulement du disque fixé à la planche des neiges.

Le document FR 2 829 034, divulgue un dispositif de verrouillage d'un type différent, selon lequel, des moyens de blocage comprennent deux pênes, guidés en translation par rapport à la base du disque, de la position de déblocage à la position de blocage. Le chevauchement dans la position de blocage comprend une surface, inclinée par rapport à la direction axiale, formée à une extrémité de chaque pêne et destinée à coopérer par complémentarité, avec une surface inclinée formée sur le pourtour de l'ouverture de l'embase. Les pênes sont commandés en sens opposés par un pignon ou une came du moyen de serrage, pour transmettre l'effort de serrage sur l'embase par l'intermédiaire des surfaces inclinées complémentaires.

Pour apporter un blocage supplémentaire de l'embase dans la position angulaire autour de la direction axiale, une denture cylindrique est formée sur la base du disque, les dents s'étendant suivant la direction axiale. Dans la position de déblocage des pênes, la base est insérée suivant la direction axiale dans une denture complémentaire, formée sur le pourtour de l'ouverture de l'embase.

Le document FR 2 627 097 divulgue un dispositif d'un type différent du précédent en ce que, dans la position de blocage, les deux pênes bloquent l'embase en rotation autour d'une direction axiale du disque, par l'intermédiaire d'une denture formée à l'extrémité de chaque pêne, complémentaire d'une denture cylindrique de l'ouverture. Dans la position de déblocage, les pênes permettent de débloquer la fixation, pour la faire tourner autour de la direction axiale, dans une nouvelle position angulaire. Les pênes sont commandés en translation en sens opposés, par un levier du moyen de serrage, articulé à l'un des pênes.

Pour retirer la fixation selon ce dernier document, il est nécessaire de dévisser le disque de la planche des neiges. Au contraire, selon le premier document, la suppression du chevauchement dans la position de déblocage permet de retirer la fixation sans dévisser le disque. Cependant, des surfaces inclinées complémentaires sont à prévoir entre l'ouverture de l'embase et les moyens de blocage.

Le but de l'invention est d'apporter une alternative à un dispositif de verrouillage connu du document DE 197 00 291.

A cet effet, l'invention a pour objet un dispositif de verrouillage d'une fixation à une planche des neiges, comprenant un disque, dont une base est fixée sur la planche des neiges et logée dans une ouverture d'une embase de la fixation et un levier, articulé à la base, pivotant d'une position de déblocage à une position de blocage, dans laquelle l'embase est bloquée dans toute position angulaire par rapport à une direction axiale de la base du disque, l'ouverture de l'embase étant pourvue d'un épaulement, caractérisé en ce que le levier est un levier de blocage, chevauchant l'épaulement de l'ouverture de l'embase dans la position de blocage et transmettant un effort de serrage sur ledit épaulement, exercé par un moyen de serrage, le levier s'inscrivant dans l'ouverture de l'embase dans la position de déblocage.

Dans la position de blocage, le levier bloque tout déplacement axial de l'embase et transmet l'effort de serrage à la manière d'une mâchoire en mordant sur l'ouverture, tandis que dans la position de déblocage, il permet de débloquer la fixation pour la retirer de la planche des neiges, en passant le levier à travers l'ouverture de l'embase. Dans cette position, le levier permet également de modifier la position angulaire de l'embase par rapport à la planche des neiges.

Il en résulte un dispositif de verrouillage efficace et fiable, permettant un montage et un démontage rapide de la fixation sur la planche des neiges et qui ne nécessite pas de prévoir des surfaces inclinées complémentaires entre l'ouverture de l'embase et les moyens de blocage.

Avantageusement, le levier pivotant porte une denture dont les dents s'étendent suivant un rayon de courbure du levier. Dans la position de blocage, le levier peut reproduire ainsi la denture d'un disque de fixation amovible ordinaire, pour laquelle les dents font saillie dans un plan perpendiculaire à la direction axiale du disque, de sorte que le dispositif est adapté à toute fixation standard, pour laquelle la denture complémentaire, formée sur le pourtour de l'ouverture, s'étend également de façon perpendiculaire à la direction axiale de l'ouverture. A noter que les dents du levier peuvent être inclinées par rapport à la direction axiale du disque, en formant une couronne conique centrée sur la direction axiale. Il en va de même de la denture complémentaire formée dans l'ouverture de l'embase.

Les moyens de blocage peuvent comprendre un deuxième levier, les deux leviers pivotant de la position de déblocage à la position de blocage, autour de deux axes de pivotement portés par la base du disque et parallèles entre eux. Les moyens de blocage peuvent également comprendre un deuxième et un troisième levier, les trois leviers pivotant de la position de déblocage à la position de blocage, autour de trois axes de pivotement portés par la base du disque, perpendiculairement à trois plans sécants, faisant entre eux un angle de préférence égal à 120°.

Le moyen de serrage peut comprendre un levier, articulé à la base du disque, autour d'un axe de pivotement, engagé dans des rainures formées dans la base, pour coulisser par rapport à la base et exercer, dans la position de blocage, l'effort de serrage par l'intermédiaire de l'axe de pivotement en prise avec un talon du levier. Le moyen de serrage peut également comprendre deux pênes, commandés en translation par rapport à la base par une came, mobile en rotation autour de la direction axiale, pour exercer, dans la position de blocage, l'effort de serrage par l'intermédiaire d'un talon de chacun des deux leviers, en prise avec les deux pênes. Le moyen de serrage peut encore comprendre une bague de serrage, mobile en rotation autour de la direction axiale, pour exercer, dans la position de blocage, l'effort de serrage par l'intermédiaire d'une portée en prise avec une portée complémentaire de l'un et de l'autre levier, les deux portées formant un pas de vis hélicoïdal.

Le moyen de serrage peut encore comprendre une bague de serrage, mobile en rotation autour de la direction axiale, pour exercer, dans la position de blocage, l'effort de serrage par l'intermédiaire d'un bras radial ou d'une encoche tangentielle en prise avec un ergot du levier.

Avantageusement, le talon du levier, ou le bras radial ou l'encoche tangentielle de la bague de serrage présente une inclinaison par rapport à la direction axiale.

D'autres avantages de l'invention sont exposés ci-après par la description de différents modes de réalisation illustrés par les dessins.
[Fig.1] est une vue d'un premier mode de réalisation de l'invention, dans une position de déblocage d'un levier pivotant.
[Fig. 2] est une vue du premier mode de réalisation de l'invention, dans une position de blocage d'un levier pivotant.
[Fig. 3] est une vue d'une variante du premier mode de réalisation de l'invention, dans la position de déblocage du levier pivotant.
[Fig. 4] est une vue de la variante du premier mode de réalisation de l'invention, dans la position de blocage du levier pivotant.
[Fig. 5] est une vue en coupe de la variante du premier mode de réalisation de l'invention, dans la position de blocage du levier pivotant.
[Fig. 6] est une vue en éclaté d'un deuxième mode de réalisation de l'invention, dans une position de blocage de deux leviers pivotants.
[Fig. 7] est une vue en coupe du deuxième mode de réalisation de l'invention, dans la position de blocage des deux leviers pivotants.
[Fig. 8] est une vue en perspective d'une première variante du deuxième mode de réalisation de l'invention, les deux leviers pivotants étant dans la position de déblocage.
[Fig. 9] est une vue de dessus de la première variante du deuxième mode de réalisation de l'invention, les deux leviers pivotants étant dans la position de blocage.
[Fig. 10] est une vue en coupe de la première variante du deuxième mode de réalisation, les deux leviers pivotants étant dans la position de déblocage.
[Fig. 11] est une vue en coupe de la première variante du deuxième mode de réalisation, les deux leviers pivotants étant dans la position de blocage.
[Fig. 12] est une vue de côté de la première variante du deuxième mode de réalisation de l'invention, les deux leviers pivotants étant dans la position de déblocage.
[Fig. 13] est une vue de dessus d'une deuxième variante du deuxième mode de réalisation de l'invention, les deux leviers pivotants étant dans la position de blocage, avant serrage.
[Fig. 14] est une vue de dessus de la deuxième variante du deuxième mode de réalisation de l'invention, les deux leviers pivotants étant dans la position de blocage, après serrage.
[Fig. 15] est une vue en coupe de la deuxième variante du deuxième mode de réalisation de l'invention, les deux leviers pivotants étant dans la position de blocage, après serrage.
[Fig. 16] est une vue de dessus d'un troisième mode de réalisation de l'invention, trois leviers pivotants étant dans une position de déblocage.
[Fig. 17] est une vue en perspective du troisième mode de réalisation de l'invention, les trois leviers pivotant étant dans une position de blocage.
[Fig. 18] est une vue en coupe du troisième mode de réalisation de l'invention, les trois leviers étant dans la position de blocage.
[Fig. 19] est une vue en perspective d'une variante du troisième mode de réalisation de l'invention, les trois leviers étant dans la position de blocage.
[Fig. 20] est une vue en perspective de la variante du troisième mode de réalisation de l'invention, les trois leviers pivotant étant dans une position de déblocage.
[Fig. 21] est une vue en coupe de la variante du troisième mode de réalisation de l'invention, les trois leviers étant dans la position de blocage.

L'invention est décrite à l'aide des différents modes de réalisation mentionnés ci-dessus. Un élément commun à ces modes est désigné par la même référence.

Selon un premier mode de réalisation de l'invention, illustré par les figures 1 à 2, un dispositif de verrouillage d'une fixation à une planche des neiges, comprend un disque 1, dont une base 3 est fixée sur la planche des neiges 5 et logée dans une ouverture 7 d'une embase 9 de la fixation.

Un levier 11 est articulé à la base 3 du disque 1, pour pivoter d'une position de déblocage, Fig. 1, dans laquelle le levier 11 s'inscrit dans l'ouverture 7 de l'embase 9, à une position de blocage, Fig. 2, dans laquelle le levier 11 chevauche l'ouverture 7 et est commandé en rotation par une vis de serrage 13, pour transmettre un effort de serrage sur l'embase 9, dans toute position angulaire de l'embase 9 par rapport à la direction axiale A du disque 1.

La base 3 du disque 1 est fixée à la planche des neiges 5 par des vis 15. Le levier 11 pivote autour d'un axe de rotation R1 porté par la base 3 du disque 1, dans un plan perpendiculaire à la direction axiale A. Le chevauchement dans la position de blocage est assuré par un épaulement 17, formé sur un pourtour circulaire 19 du levier 11 et coopérant par complémentarité, avec un épaulement 21, formé sur le pourtour circulaire de l'ouverture 7 de l'embase 9. Le pourtour circulaire 19 du levier 11 est tronqué suivant des troncatures 23 pour s'inscrire dans l'ouverture 7 dans la position de déblocage. Le levier 11 comprend un logement 14 pour recevoir la base 3 du disque 1 dans la position de blocage.

Dans cette dernière position, le levier 11 bloque l'embase 9 suivant la direction axiale A du disque 1 et transmet l'effort de serrage à la manière d'une mâchoire, en mordant sur l'ouverture 7, tandis que dans la position de déblocage, il permet de débloquer la fixation pour la retirer de la planche des neiges 5, en passant le levier 11 à travers l'ouverture 7 de l'embase 9.

Dans cette réalisation, l'effort de serrage peut être transmis par l'intermédiaire d'un joint élastomère 25 disposé sur l'un des deux épaulements 17, 21 qui se chevauchent dans la position de blocage. A la place du joint élastomère 25, on peut pourvoir les épaulements 17, 21 d'un relief rugueux.

Les figures 3 à 5 illustrent une variante du premier mode de réalisation de l'invention, qui se distingue par le moyen de serrage. Ce dernier comprend un levier de manoeuvre 27, articulé à la base 3 du disque 1 par un axe de pivotement 29. Le levier de manoeuvre 27 forme une genouillère avec un levier suiveur 33 auquel il est articulé par un axe d'articulation 35, le levier suiveur 33 étant lui - même articulé à la base 3 du disque 1, autour d'un axe de pivotement 31, engagé dans des rainures 37 formées dans la base 3, pour coulisser suivant une direction D perpendiculaire à l'axe de rotation R1 du levier 11 des moyens de blocage. Dans la position de déblocage, Fig. 4, la genouillère est ouverte, le levier de manoeuvre 27 et le levier suiveur 33 étant relevés par rapport à la base 3 du disque 1. Le logement 14 du levier 11 prévu pour recevoir la base 3 du disque 1 dans la position de blocage, est ici ouvert pour permettre au levier de pivoter dans cette position, sans exercer d'effort sur le levier de manoeuvre 27 et le levier suiveur 33, dans leur position relevée.

Une fois que le levier 11 est dans la position de blocage, Fig. 4 et Fig. 5, le levier de manoeuvre 27 est abaissé dans un logement 28 de la base 3 du disque 1, par coulissement de l'axe de pivotement 31 dans les rainures 37. Au cours du coulissement, l'axe de pivotement 31 vient en prise avec un talon 39 du levier 11 pour le commander en rotation autour de l'axe R1, de préférence, à proportion d'une pente 41 formée sur le talon 39. La pente 41 permet au levier 11 de transmettre l'effort de serrage de façon plus progressive, au fur et à mesure que le levier de manoeuvre 27 est abaissé dans la position de fermeture de la genouillère. En fin de coulissement, l'effort de serrage passe par un maximum au moment où l'axe d'articulation 35 traverse le plan passant par l'axe de pivotement 31, engagé dans les rainures 37, et l'axe de pivotement 29, pour verrouiller la genouillère dans la position d'ouverture.

Les figures 6 et 7 illustrent un deuxième mode de réalisation de l'invention, selon lequel les moyens de blocage comprennent un deuxième levier 10, analogue au premier levier 11 décrit précédemment. Les deux leviers 10, 11 pivotent en sens opposés, de la position de déblocage à la position de blocage, autour de deux axes de pivotement R0, R1 portés par la base 3 du disque 1 et parallèles entre eux, dans un plan perpendiculaire à la direction axiale A. Pour garantir un pivotement conjoint des deux leviers 10, 11, ces derniers sont pourvus de dentures 43 formant un engrenage. Le logement 14 de chaque levier 10, 11, prévu pour recevoir la base 3 du disque 1 dans la position de blocage, est ici ouvert pour loger le moyen de serrage.

Ce dernier comprend une bague de serrage 45, mobile en rotation autour de la direction axiale A de la base 3 du disque 1. La bague de serrage 45 est pincée sur la base 3 du disque 1 par l'intermédiaire d'une lèvre 47 opposée à un épaulement 49. Les premier et deuxième leviers 10, 11 sont en prise par un pas de vis hélicoïdal, comprenant une portée 51 formée dans la bague 45 de serrage et une portée complémentaire 52, formée dans l'un et l'autre levier 10, 11, dans une paroi de leur logement 14, en opposition au pourtour circulaire 19 de chaque levier.

Dans la position de déblocage, les portées complémentaires 51, 52 sont désengagées l'un par rapport à l'autre. Une fois que les leviers 10, 11 sont dans la position de blocage, Fig. 7, la bague de serrage 45 est tournée autour de la direction axiale A, pour engager les portées 51, 52 suivant le pas de vis hélicoïdal. Au cours de cette rotation, la bague de serrage 45 commande les leviers 10, 11 en rotation autour de leur axe de pivotement R0, R1 pour qu'ils transmettent l'effort de serrage sur l'ouverture 7 de l'embase 9 par l'intermédiaire du chevauchement des épaulements 17, 21. A noter une rondelle, 53 disposée entre la lèvre 47 et la base 3 du disque 1 pour faciliter la rotation de la bague de serrage 45.

Ce deuxième mode de réalisation à deux leviers, offre une aire de chevauchement plus importante que celle du premier mode et une répartition symétrique de l'effort de serrage, sur le pourtour de l'ouverture de l'embase.

Les figures 8 à 12 illustrent une première variante du deuxième mode de réalisation de l'invention, qui se distingue par un autre moyen de serrage. Il s'agit à nouveau d'une genouillère comparable à celle décrite précédemment, mais adaptée aux deux leviers 10, 11. Ainsi, le levier de manoeuvre 27 est également articulé à la base 3 du disque 1, par un axe de pivotement 29 engagé dans des rainures 37 formées dans la base 3, pour coulisser, en sens opposé au coulissement du levier suiveur 33, suivant la direction D perpendiculaire aux axes de pivotements R0, R1 des levier 10, 11. Dans la position de déblocage, Fig. 8 et 10, la genouillère est ouverte, le levier de manoeuvre 27 et le levier suiveur 33 étant relevés par rapport à la base 3 du disque 1. Le logement 14 de chaque levier 10, 11, prévu pour recevoir la base 3 du disque 1 dans la position de blocage, est ici ouvert pour permettre aux leviers de pivoter dans cette position, sans exercer d'effort sur le levier de manoeuvre 27 et le levier suiveur 33, dans leur position relevée. A noter, des cales de centrage 4 de la base 3 du disque 1 dans l'ouverture 7 de l'embase 9. A noter également, des pattes à déformation élastique 42 pour maintenir le levier de manoeuvre 27 et le levier suiveur 33, dans leur position relevée.

Une fois que les leviers 10, 11 sont dans la position de blocage, le levier de manoeuvre 27 et le levier suiveur 33 sont abaissés dans le logement 28 de la base 3 du disque 1, par coulissement en sens opposés de leur axe de pivotement 30, 31 dans les rainures 37. Au cours du coulissement de ces deux leviers 27, 33, leur axe de pivotement 30, 31 vient en prise avec un talon 39 de chaque levier 10, 11 de blocage, pour les commander en rotation autour de leur axe de pivotement R0, R1 de préférence, à proportion d'une pente 41 formée sur le talon 39. La pente 41 permet aux leviers 10, 11 de transmettre l'effort de serrage de façon plus progressive, au fur et à mesure que le levier de manoeuvre 27 est abaissé dans la position de fermeture de la genouillère. En fin de coulissement, l'effort de serrage passe par un maximum au moment où l'axe d'articulation 35, entre le levier de manoeuvre 27 et le levier suiveur 33, traverse le plan passant par leurs axes de pivotement 30, 31 engagés dans les rainures 37, pour verrouiller la genouillère dans la position d'ouverture.

Les figures 13 à 15 illustrent une deuxième variante du deuxième mode de réalisation de l'invention, qui se distingue par un autre moyen de serrage. Il s'agit ici de deux pênes 22, 24 coulissant par rapport à base 3 du disque 1, suivant la direction D et guidés en translation par des tiges 26 fixées à la base 3 et logées dans deux lumières 32 des pênes. Ces derniers sont commandés, contre un moyen de rappel élastique (non représenté) par une came 34, retenue par une vis 36 à la base 3 du disque 1 et mobile en rotation autour de la direction axiale A. Dans la position de déblocage des leviers 10, 11, les deux pênes sont dans une position d'ouverture, distants l'un de l'autre d'une largeur de la came 34, pour permettre le pivotement des leviers dans la position de blocage. Une fois dans cette position, la came est tournée autour de la direction axiale A pour faire coulisser les deux pênes 22, 24 en deux sens opposés, dans une position de fermeture, distants d'une longueur de la came 34, supérieure à la largeur.

Au cours du coulissement des deux pênes 22, 24, leurs extrémités opposées suivant la direction D viennent en prise avec le talon 39 de chaque levier 10, 11 de blocage, pour les commander en rotation autour de leur axe de pivotement R0, R1 de préférence, à proportion d'une pente 41 formée sur le talon 39. La pente 41 permet là encore, aux leviers 10, 11 de transmettre l'effort de serrage de façon plus progressive, au fur et à mesure que les deux pênes sont commandés par la came 34 dans la position de fermeture.

Les figures 16 à 18 illustrent un troisième mode de réalisation de l'invention, selon lequel les moyens de blocage comprennent un troisième levier 12, analogue aux leviers 10, 11 décrits précédemment. Les trois leviers 10, 11, 12 pivotent, de la position de déblocage à la position de blocage, autour de trois axes de pivotement R0, R1, R2 portés par la base 3 du disque 1, dans un plan perpendiculaire à la direction axiale A et perpendiculairement à trois plans sécants, faisant entre eux un angle de préférence égal à 120°. Un logement 16 de la base 3 du disque 1 est prévu pour recevoir chaque levier 10, 11, 12 dans la position de blocage.

Le moyen de serrage comprend une bague de serrage 55, mobile en rotation autour de la direction axiale A de la base 3 du disque 1. La bague de serrage 55 est pincée sur la base 3 du disque 1 par l'intermédiaire d'un rivet 57. Elle comprend trois bras radiaux 61 qui chacun possèdent un bord incliné 63 par rapport à la direction axiale A. Dans la position de déblocage, la bague de serrage 55 est dans une position pour laquelle les trois bras 61 s'étendent entre les logements 16 de la base 3 du disque 1 pour permettre le pivotement des trois leviers 10, 11, 12 dans la position de blocage.

Une fois que les leviers 10, 11, 12 sont dans cette position, la bague de serrage 55 est tournée autour de la direction axiale A pour serrer les trois leviers à l'aide des trois bras radiaux 61. Le bord incliné 63 de chaque bras 61 permet de transmettre l'effort de serrage de façon plus progressive, au fur et à mesure de la rotation de la bague autour de la direction axiale A. Ainsi, la bague de serrage 55 commande les leviers 10, 11, 12 en rotation autour de leur axe de pivotement R0, R1, R2 pour qu'ils transmettent l'effort de serrage sur l'ouverture 7 de l'embase 9 par l'intermédiaire du chevauchement des épaulements 17, 21.

Ce troisième mode de réalisation à trois leviers, offre une répartition de l'effort de serrage, sur trois secteurs du pourtour de l'ouverture de l'embase, de préférence à 120° les uns des autres.

Les figures 19 à 21 illustrent une variante du troisième mode de réalisation de l'invention, qui se distingue par le moyen de serrage. Ce dernier comprend une bague de serrage 65, mobile en rotation autour de la direction axiale A de la base 3 du disque 1, avec laquelle chacun des trois leviers 10, 11, 12, dans la position de blocage, est en prise par l'intermédiaire d'un ergot 67 engagé dans une des trois encoches tangentielles 69 de la bague de serrage 65. La bague de serrage 65 est logée dans un épaulement 71 de la base 3 du disque 1 et chacune des trois encoches tangentielles 69 possède une pente 73 par rapport à la direction axiale A. Dans la position de déblocage, la bague de serrage 65 est dans une position pour laquelle les trois encoches tangentielles 69 présentent une ouverture 75, disposée dans le plan sécant perpendiculaire à l'axe de pivotement R0, R1, R2 et passant par l'ergot 67 fixé aux trois leviers 10, 11, 12, pour permettre leur pivotement dans la position de blocage.

Une fois que les leviers 10, 11, 12 sont dans cette position, la bague de serrage 65 est tournée autour de la direction axiale A pour serrer les trois leviers par l'intermédiaire de l'ergot 67 en prise avec les trois encoches tangentielles 69. La pente 73 permet de transmettre l'effort de serrage de façon plus progressive, au fur et à mesure de la rotation de la bague de serrage 65 autour de la direction axiale A. Ainsi, la bague de serrage 65 commande les leviers 10, 11, 12 en rotation autour de leur axe de pivotement R0, R1, R2 pour qu'ils transmettent l'effort de serrage sur l'ouverture 7 de l'embase 9 par l'intermédiaire du chevauchement des épaulements 17, 21.

Les différents modes de réalisation de l'invention décrits précédemment se rapportaient à des leviers de blocage dépourvus de denture. De même, du pourtour de l'ouverture de l'embase.

Cependant, l'invention prévoit avantageusement de pourvoir ces leviers et cette ouverture de dentures complémentaires. Sur les figures d'illustration des différents modes de réalisation, les dents 77 s'étendent suivant un rayon de courbure du levier 10, 11, 12 ou de l'ouverture 7 de l'embase 9. De préférence, la courbure du levier ou de l'ouverture est circulaire. Dans la position de blocage, le levier reproduit ainsi la denture d'un disque de fixation amovible ordinaire, pour laquelle les dents 77 font saillie dans un plan perpendiculaire à la direction axiale A de la base 3 du disque 1, de sorte que le dispositif est adapté à toute fixation standard, pour laquelle les dents 79 de la denture complémentaire, formée sur le pourtour de l'ouverture 7, s'étendent également de façon perpendiculaire à la direction axiale A de l'ouverture. A noter que les dents 77 du levier peuvent être inclinées par rapport à la direction axiale A, en formant une couronne conique centrée sur cette direction. Il en va de même des dents 79 de la denture complémentaire formée dans l'ouverture 7 de l'embase 9.

## Revendications

1. Dispositif de verrouillage d'une fixation à une planche des neiges, comprenant un disque (1), dont une base (3), qui est destinée à être fixée sur la planche des neiges (5), est logée dans une ouverture (7) d'une embase (9) de la fixation et un levier (10, 11, 12), articulé à la base (3), pivotant d'une position de déblocage à une position de blocage, dans laquelle l'embase (9) est bloquée dans toute position angulaire par rapport à une direction axiale (A) de la base (3) du disque (1), l'ouverture (7) de l'embase (9) étant pourvue d'un épaulement (21), **caractérisé en ce que** le levier (11) est un levier de blocage, chevauchant l'épaulement (21) de l'ouverture de l'embase (9) dans la position de blocage et transmettant un effort de serrage sur ledit épaulement (21), exercé par un moyen de serrage (27, 33, 45, 55, 65), le levier (11) s'inscrivant dans l'ouverture (7) de l'embase (9) dans la position de déblocage.

2. Dispositif de verrouillage selon la revendication 1, **caractérisé en ce qu'**il comprend un deuxième levier de blocage (10), les deux leviers (10, 11) pivotant de la position de déblocage à la position de blocage, autour de deux axes de pivotement (R0, R1) portés par la base (3) du disque (1) et parallèles entre eux.

3. Dispositif de verrouillage selon la revendication 1, **caractérisé en ce qu'**il comprend un deuxième (10) et un troisième (12) levier de blocage, les trois leviers (10, 11, 12) pivotant de la position de déblocage à la position de blocage, autour de trois axes de pivotement (R0, R1, R2) portés par la base (3) du disque (1), perpendiculairement à trois plans sécants, faisant entre eux un angle de préférence égal à 120°.

4. Dispositif de verrouillage selon la revendication 1, **caractérisé en ce qu'**un épaulement (17) du levier de blocage (11) et l'épaulement (21) de l'ouverture (7) de l'embase (9) portent chacun une denture, complémentaires l'une de l'autre, et dont les dents (77, 79) s'étendent suivant le rayon de courbure, de préférence circulaire, du levier (11) et de l'ouverture (7), de sorte que, dans la position de blocage, elles font saillie dans un plan perpendiculaire à la direction axiale (A) ou forment une couronne conique centrée sur cette direction axiale (A).

5. Dispositif de verrouillage selon la revendication 1, **caractérisé en ce que** le moyen de serrage comprend un levier de serrage (27, 33), articulé à la base (3) du disque (1), autour d'un axe de pivotement (29, 31), engagé dans des rainures (37) formées dans la base (3), pour coulisser par rapport à la base (3) et exercer, dans la position de blocage, l'effort de serrage par l'intermédiaire de l'axe de pivotement (29, 31) en prise avec un talon (39) du levier de blocage (10, 11, 12).

6. Dispositif de verrouillage selon la revendication 2, **caractérisé en ce que** le moyen de serrage comprend deux pênes (22, 24) commandés en translation par rapport à la base (3) par une came (34), mobile en rotation autour de la direction axiale (A), pour exercer, dans la position de blocage, l'effort de serrage par l'intermédiaire d'un talon (39) de chacun des deux leviers de blocage (10, 11), en prise avec les deux pênes (22, 24).

7. Dispositif de verrouillage selon la revendication 6, **caractérisé en ce que** le talon (39) du levier de blocage (10, 11, 12) présente une pente (41) par rapport à la direction axiale (A).

8. Dispositif de verrouillage selon la revendication 1, **caractérisé en ce que** le moyen de serrage (27, 33, 45, 55, 65) comprend une bague de serrage (55, 65), mobile en rotation autour de la direction axiale (A), pour exercer, dans la position de blocage, l'effort de serrage par l'intermédiaire d'un bras radial (61) ou d'une encoche tangentielle (69) en prise avec un ergot (67) du levier de blocage (10, 11, 12).

9. Dispositif de verrouillage selon la revendication 8, **caractérisé en ce que** le bras radial (61) ou l'encoche tangentielle (69) présente une inclinaison (63, 73) par rapport à la direction axiale (A).

10. Dispositif de verrouillage selon la revendication 2, **caractérisé en ce que** le moyen de serrage (27, 33, 45, 55, 65) comprend une bague de serrage (45) mobile en rotation autour de la direction axiale (A), pour exercer, dans la position de blocage, l'effort de serrage par l'intermédiaire d'une portée (51) en prise avec une portée complémentaire (52) de l'un et de l'autre levier de blocage (10, 11), les deux portées (51, 52) formant un pas de vis hélicoïdal.

## Patentansprüche

1. Eine Vorrichtung zum Verriegeln einer Bindung an einem Snowboard, umfassend eine Scheibe (1), mit einer an dem Snowboard (5) anzubringenden Basis (3), die in einer Öffnung (7) einer Basis (9) der Bindung angeordnet ist, und einen Hebel (10, 11, 12), der an der Basis (3) angelenkt ist und der sich und von einer Entriegelungsposition um eine Verriegelungsposition dreht, wobei die Öffnung (7) der Basis (9) mit einer Schulter (21) versehen ist, **dadurch gekennzeichnet, dass** der Hebel (11) ein Verriegelungshebel ist, der die Schulter (21) der Öffnung der Basis (9) in der Verriegelungsposition überlappt und eine Klemmkraft auf die Schulter (21) überträgt, die durch ein Klemmmittel (27, 33, 45, 55, 65) ausgeübt wird, wobei der Hebel (11) in die Öffnung (7) der Basis (9) in der Entriegelungsposition passt.

2. Eine Verriegelungsvorrichtung nach Anspruch 1, **dadurch gekennzeichnet, dass** sie einen zweiten Verriegelungshebel (10) umfasst, wobei die beiden Hebel (10, 11) von der Entriegelungsposition in die Verriegelungsposition in Rotation beweglich sind, um zwei Rotationsachsen (R0, R1), die parallel zueinander an der Basis (3) der Scheibe (1) montiert sind.

3. Eine Verriegelungsvorrichtung nach Anspruch 1, **dadurch gekennzeichnet, dass** sie einen zweiten Verriegelungshebel (10) und einen dritten Verriegelungshebel (12) umfasst, wobei die drei Hebel (10, 11, 12) von der Entriegelungsposition in die Verriegelungsposition in Rotation beweglich sind, um drei Rotationsachsen (R0, R1, R2), die an der Basis (3) der Scheibe (1) montiert sind, senkrecht zu drei sich schneidenden Ebenen, vorzugsweise unter einem Winkel von 120° zueinander.

4. Eine Verriegelungsvorrichtung nach Anspruch 1, **dadurch gekennzeichnet, dass** eine Schulter (17) des Verriegelungshebels (11) und die Schulter (21) der Öffnung (7) der Basis (9) jeweils einen Satz von zueinander komplementären Zähnen (77, 79) aufweisen, die sich entlang des Krümmungsradius, vorzugsweise kreisförmig, des Hebels (11) und der Öffnung (7) erstrecken, so dass sie in der Verriegelungsposition in einer Ebene senkrecht zur axialen Richtung (A) vorstehen oder einen konischen Ring bilden, der in dieser axialen Richtung (A) zentriert ist.

5. Eine Verriegelungsvorrichtung nach Anspruch 1, **dadurch gekennzeichnet, dass** das Klemmmittel einen Klemmhebel (27, 33) umfasst, der bezüglich der Basis (3) der Scheibe (1) um eine Rotationsachse (29, 31) beweglich ist, der in Nuten (37) eingesetzt ist, die in der Basis (3) ausgebildet sind, um relativ zu der Basis (3) zu gleiten und in der Verriegelungsposition die Klemmkraft unter Verwendung der Rotationsachse (29, 31) auszuüben, die mit einem Absatz (39) des Verriegelungshebels (10, 11, 12) in Eingriff steht.

6. Eine Verriegelungsvorrichtung nach Anspruch 2, **dadurch gekennzeichnet, dass** das Klemmmittel zwei Riegel (22, 24) umfasst, die bezüglich der Basis (3) durch einen Nocken (34), der in Rotation um die axiale Richtung (A) beweglich ist, in Translation gesteuert werden, um in der Verriegelungsposition die Klemmkraft unter Verwendung einem Absatz (39) jedes der beiden Verriegelungshebel (10, 11), die mit den beiden Riegel (22, 24) in Eingriff stehen, auszuüben.

7. Eine Verriegelungsvorrichtung nach Anspruch 6, **dadurch gekennzeichnet, dass** der Absatz (39) des Verriegelungshebels (10, 11, 12) ein Gefälle (41) bezüglich der axialen Richtung (A) aufweist.

8. Eine Verriegelungsvorrichtung nach Anspruch 1, **dadurch gekennzeichnet, dass** das Klemmmittel (27, 33, 45, 55, 65) einen Klemmring (55, 65) umfasst, der um die axiale Richtung (A) in Rotation beweglich ist, um in der Verriegelungsposition die Klemmkraft unter Verwendung eines radialen Arms (61) oder einer tangentialen Kerbe (69), die mit einem Finger (67) des Verriegelungshebels (10, 11, 12) in Eingriff steht, auszuüben.

9. Eine Verriegelungsvorrichtung nach Anspruch 8, **dadurch gekennzeichnet, dass** der radiale Arm (61) oder die tangentiale Kerbe (69) ein Gefälle (63, 73) in Bezug auf die axiale Richtung (A) aufweist.

10. Eine Verriegelungsvorrichtung nach Anspruch 2, **dadurch gekennzeichnet, dass** das Klemmmittel (27, 33, 45, 55, 65) einen Klemmring (45) umfasst, der um die axiale Richtung (A) in Rotation beweglich ist, um in der Verriegelungsposition die Klemmkraft unter Verwendung einer Lagerfläche (51) eines der beiden Verriegelungshebel (10, 11) und einer mit dieser Lagerfläche (51) in Eingriff stehenden komplementären Lagerfläche (52) des anderen Verriegelungshebels (10, 11) auszuüben, wobei die beiden Lagerflächen (51, 52) ein Spiralgewinde bilden.

## Claims

1. A device for locking a binding to a snowboard, comprising a disc (1), having a base (3), that is housed in an opening (7) of a base (9) of the binding and is destinated to be attached to the snowboard (5) and a lever (10, 11, 12), which is hinged to the base (3) and pivots from an unlocking position to a locking position, wherein the base (9) is locked in any angular position relative to an axial direction (A) of the base (3) of the disc (1), the opening (7) of the base (9) being provided with a shoulder (21), **characterized in that** the lever (11) is a locking lever, overlapping the shoulder (21) of the opening of the base (9) in the locking position and transmitting a clamping force onto said shoulder (21), exerted by a clamping means (27, 33, 45, 55, 65), the lever (11) fitting into the opening (7) of the base (9) in the unlocking position.

2. A locking device according to claim 1, **characterized in that** it comprises a second locking lever (10), the two levers (10, 11) pivoting from the unlocking position to the locking position, about two pivoting pins (R0, R1) carried by the base (3) of the disc (1) and parallel to each other.

3. A locking device according to claim 1, **characterized in that** it comprises a second locking lever (10) and a third locking lever (12), the three levers (10, 11, 12) pivoting from the unlocking position to the locking position, about three pivoting pins (R0, R1, R2) carried by the base (3) of the disc (1), perpendicular to three intersecting planes, preferably making an angle of 120° between each other.

4. A locking device according to claim 1, **characterized in that** a shoulder (17) of the locking lever (11) and the shoulder (21) of the opening (7) of the base (9) each carry a set of teeth, complementary to each other, said teeth (77, 79) extending along the radius of curvature, preferably circular, of the lever (11) and of the opening (7), such that, in the locking position, they protrude in a plane perpendicular to the axial direction (A) or form a conical ring centered on this axial direction (A).

5. A locking device according to claim 1, **characterized in that** the clamping means comprises a clamping lever (27, 33), which is hinged to the base (3) of the disc (1), about a pivoting pin (29, 31), inserted in grooves (37) formed in the base (3), to slide relative to the base (3) and to exert, in the locking position, the clamping force using the pivoting pin (29, 31) engaged with a heel (39) of the locking lever (10, 11, 12).

6. A locking device according to claim 2, **characterized in that** the clamping means comprises two bolts (22, 24), controlled in translation relative to the base (3) by a cam (34), which is movable in rotation about the axial direction (A), for exerting, in the locking position, the clamping force using a heel (39) of each of the two locking levers (10, 11), engaged with the two bolts (22, 24).

7. A locking device according to claim 6, **characterized in that** the heel (39) of the locking lever (10, 11, 12) has a slope (41) relative to the axial direction (A).

8. A locking device according to claim 1, **characterized in that** the clamping means (27, 33, 45, 55, 65) comprises a clamping ring (55, 65), which is movable in rotation about the axial direction (A), for exerting, in the locking position, the clamping force using a radial arm (61) or a tangential notch (69) engaged with a lug (67) of the locking lever (10, 11, 12).

9. A locking device according to claim 8, **characterized in that** the radial arm (61) or the tangential notch (69) has a slope (63, 73) relative to the axial direction (A).

10. A locking device according to claim 2, **characterized in that** the clamping means (27, 33, 45, 55, 65) comprises a clamping ring (45), which is movable in rotation about the axial direction (A), for exerting, in the locking position, the clamping force using a bearing surface (51) engaged with a complementary bearing surface (52) of both locking levers (10, 11), the two bearing surfaces (51, 52) forming a helical screw thread.
